# EUROPÄISCHE PATENTSCHRIFT

(11) **EP 1 683 919 B1**
(45) Veröffentlichungstag und Bekanntmachung des Hinweises auf die Patenterteilung: **20.10.2010**
(21) Anmeldenummer: 06450003.6
(22) Anmeldetag: 05.01.2006
(51) Int. Cl.: E01H 1/08

(54) **Vorrichtung zur Reinigung von Strassenoberflächen**
Device for cleaning road surfaces
Appareil de nettoyage de surfaces de routes

(30) Priorität: 10.01.2005 AT 232005
(43) Veröffentlichungstag der Anmeldung: 26.07.2006
(73) Patentinhaber: GEBRÜDER TRILETY GES.M.B.H, 5400 Hallein (AT)
(72) Erfinder: Winkler, Helmut, 5411 Oberalm (AT)
(74) Vertreter: Babeluk, Michael

(56) Entgegenhaltungen:
- EP-A2- 0 234 782
- WO-A-91/19053
- CH-A5- 668 611
- NL-A- 6 504 373
- US-A1- 4 373 227
- US-A1- 4 554 701

## Beschreibung

Die Erfindung betrifft eine Vorrichtung zur Reinigung von Straßenoberflächen gemäß dem Oberbegriff von Patentanspruch 1.

Die maschinelle Reinigung von Straßen, Gehwegen und anderen Flächen wird üblicherweise mit selbstfahrenden Reinigungsvorrichtungen durchgeführt. Ein wesentlicher Bestandteil solcher Vorrichtungen ist eine Saugeinrichtung, mit der loser Schmutz in einen Sammelbehälter eingesaugt werden kann, der zur Entsorgung entleert wird. Die eingesaugte Luftmenge muss nach einer entsprechenden Reinigung wieder an die Umwelt abgegeben werden. Dies erfolgt üblicherweise an der Unterseite des Fahrzeuges, was jedoch den Nachteil hat, dass eventuell verbleibender Schmutz aufgewirbelt wird, was naturgemäß äußerst unerwünscht ist.

Um diesen Nachteil zu vermeiden, sind Reinigungsvorrichtungen bekannt geworden, die eine Luftausströmung an der Oberseite aufweisen. Solche Vorrichtungen sind beispielsweise in der EP 0 261 553 A oder der EP 0 234 782 A offenbart. Eine Luftausströmung dieser Art besitzt jedoch den Nachteil, dass sich Schallemissionen ungehindert ausbreiten können, so dass solche Vorrichtungen sehr problematisch im Hinblick auf die Lärmemission sind.

Die NL 6 504 373 A beschreibt eine Straßenkehrmaschine, an deren Oberseite eine Expansionskammer vorgesehen ist, an deren Oberseite eine Ausströmöffnung angeordnet ist. In dieser Expansionskammer können Verwirbelungen auftreten, die zu erhöhter Geräuschemission führen.

Aufgabe der vorliegenden Erfindung ist es, diese Nachteile zu vermeiden und eine Vorrichtung anzugeben, die sowohl eine schonende Ausströmung der angesaugten Luft ermöglicht als auch ein möglichst geringes Arbeitsgeräusch aufweist. Dabei soll zusätzlich eine möglichst geringe Emission von Staub oder anderen Teilchen durch die ausströmende Luft gewährleistet werden und es sollen möglichst große Wartungsintervalle erreicht werden.

Diese Aufgaben werden erfindungsgemäß durch die Merkmale von Patentanspruch 1 gelöst.

Wesentlich an der vorliegenden Erfindung ist die Erkenntnis, dass eine bedeutsame Geräuschreduktion dadurch erreicht werden kann, dass eine großvolumige Ausströmkammer vorgesehen wird, in der eine möglichst laminare Strömung erzielt wird oder zumindest die Turbulenzen, die von der aus der Saugturbine ausgestoßener mitgeführt werden, abklingen können. Wichtig in diesem Zusammenhang ist das Zusammenwirken mit einem Diffusor, der die Strömungsgeschwindigkeit verringert und zusätzlich eine Leistungssteigerung ermöglicht. Durch die räumliche Anordnung der Ausströmkammer oberhalb des Sammelbehälters wird in besonders vorteilhafter Weise erreicht, dass die Ausströmkammer flach und großflächig ausgebildet werden kann was die Wirksamkeit zusätzlich erhöht. Auβerdem lässt sich auf diese Weise ein einfacher konstruktiver Aufbau der Vorrichtung erreichen.

Ein wesentlicher Aspekt der Erfindung ist, dass die Ausströmkammer in Draufsicht im Wesentlichen rechteckig ist und eine in Längsrichtung kontinuierlich abnehmende Querschnittsfläche aufweist. Seitlich gesehen, ist die Ausströmkammer erfindungsgemäß, keilförmig, so dass bei gleichmäßiger Verteilung der Ausströmöffnungen eine näherungsweise gleichmäßige Strömungsgeschwindigkeit im Inneren der Ausströmkammer erreicht, wird, was sich vorteilhaft auf die Geräuschemission auswirkt.

Besonders günstige Strömungsverhältnisse können dadurch erreicht werden, dass der Diffusor vollflächig in eine Stirnfläche der Ausströmkammer mündet. Dadurch werden insbesondere störende Druckverluste vermieden und Turbulenzen verhindert. Eine Entlüftung des Aggregatraums kann dadurch erreicht werden, dass die Ausströmleitung über einen Injektor in den Diffusor mündet.

Eine weitere wesentliche Reduktion der Geräuschemission kann dadurch erreicht werden, dass in der Ausströmkammer ein parallel zu einer die Ausströmöffnungen enthaltenden Oberfläche ein Schalldämpfer angeordnet ist. Insbesondere ist dieser Schalldämpfer als Jalousie ausgebildet. Es sind jedoch auch andere Konstruktionen, wie etwas parallel zu der Oberfläche verlaufende Profile möglich. Wesentlich ist, dass die Ausströmkammer durch den im Wesentlich waagrecht verlaufenden Schalldämpfer in einen oberen Abschnitt und einen unteren Abschnitt unterteilt wird, so dass sich allfällige resonante Schwingungen nicht bis zu den Ausströmöffnungen ausbreiten können. Eine weitere besonders bevorzugte Ausführungsvariante der Erfindung sieht vor, dass in der Ausströmkammer parallel zu einer die Ausströmöffnungen enthaltenden Oberfläche ein Filter angeordnet ist. Auf diese Weise ist es möglich, ein extrem großflächiges Filter zu verwenden, das entsprechend gering belastet ist, so dass große Wartungsintervalle erreicht werden.

Im Zusammenhang mit der vorliegenden Erfindung ist es aus konstruktiven Gründen besonders günstig, wenn seitlich des Sammelbehälters Wassertanks vorgesehen sind. Auf diese Weise kann neben einer konstruktiven Vereinfachung auch eine besondere Stabilität im Fahrverhalten von selbstfahrenden Vorrichtungen erreicht werden, da Schwerpunktverlagerungen durch Strömungen innerhalb der Wassertanks aufgrund ihrer geringen Abmessungen in Querrichtung weitgehend vermieden werden können.

In der Folge wird die Erfindung anhand des in den Figuren dargestellten Ausführungsbeispiels näher erläutert. Es zeigen:
- Fig. 1: eine schematische Darstellung eines Fahrzeugs mit einer erfindungsgemäßen Vorrichtung;
- Fig. 2: eine Ausführungsvariante der Erfindung im Schnitt;
- Fig. 3: ein Detail von Fig. 2 in vergrößertem Maßstab;
- Fig. 4: einen Schnitt nach Linie IV - IV in Fig. 2; und
- Fig. 5: eine Aussicht von oben auf die Ausströmkammer.

Fig. 1 zeigt ein Fahrzeug 1, das eine erfindungsgemäße Vorrichtung trägt, die aus einem Sammelbehälter 2 besteht, der über eine Saugleitung 3 mit einer Saugöffnung 4 in Verbindung steht, die knapp über der Straßenoberfläche 7 geführt wird, um Schmutz und Staub aufzusaugen. In Fig. 1 ist die Saugöffnung zwischen den Achsen 8, 9 des Fahrzeugs angeordnet, es ist jedoch im Rahmen der Erfindung gleichermaßen möglich, die Saugöffnung an anderen Stellen, beispielsweise vor der Vorderachse 8 vorzusehen, um vom Fahrerhaus 5 aus die Funktion der Saugöffnung 4 beobachten zu können.

Das Fahrzeug besitzt weiters in an sich bekannte Weise rotierende Bürsten 6 und andere nicht dargestellte Reinigungsgeräte.

Fig. 2 zeigt den Aufbau des Sammelbehälters 2 im Detail. Dieser ist durch ein Schott 10 in einen Sammelabschnitt 12 und in einen Aggregatabschnitt 11 unterteilt. Im Aggregatabschnitt 11 ist eine Saugturbine 13 vorgesehen, die von einem Motor 14 angetrieben ist. Über ein als Grobfilter ausgebildetes Leitblech 25, das sich im Wesentlichen horizontal im oberen Bereich des Sammelabschnitts 12 erstreckt, wird die Luft aus dem Sammelabschnitt 12 angesaugt. Stromabwärts der Saugturbine 13 ist eine Ausströmleitung 19 angeordnet, die in einen Ejektor 24 mündet, der in einen Diffusor 15 übergeht, der die Wirkung der Saugturbine 13 durch die Verzögerung des Luftstroms verstärkt. Der Ejektor 24 dient zur Entkoppelung des Körperschalls der Saugturbine 13 und zur Entlüftung des Aggregatabschnitts. Über eine Düse 16 wird der Luftstrom in eine Ausströmkammer 17 eingeblasen, die sich großflächig oberhalb des Sammelabschnitts 12 erstreckt. Über Ausströmöffnungen 18 wird die Luft aus dem Sammelbehälter 2 ausgeblasen. In Längsrichtung weist die Ausströmkammer 17 eine nach hinten abnehmende Querschnittsfläche auf.

In Fig. 3 ist der Querschnitt der Ausströmkammer 17 im Detail dargestellt. Auf Verbindungsstäben 19, die sich in Längsrichtung des Fahrzeugs erstrecken, sind senkrecht angeordnete Lamellen 20 angeordnet, die dazu dienen, den Luftstrom gleichmäßig und möglichst frei von Turbulenzen zu machen, wodurch diese Anordnung als Schalldämpfer 22 dient. Oberhalb des Schalldämpfers 22 ist ein Filter 23 angeordnet, der als Gewebefilter und/oder als Drahtgeflecht ausgebildet ist.

Aus Fig. 4 ist ersichtlich, dass seitlich des Sammelabschnitts 12 Wassertanks 21 angeordnet sind.

Fig. 5 zeigt die Ausströmkammer 17 in Ansicht von oben mit dem über die ganze Breite über die Einströmdüse 16 vorgeschalteten Diffusor 15. Der Diffusor wird von der Ausströmleitung 19 durch den Ejektor 24 angeströmt.

## Patentansprüche

1. Vorrichtung zur Reinigung von Straßenoberflächen und dgl. mit mindestens einer Saugöffnung (4), die über eine Saugleitung (3) mit einem Sammelbehälter (2) in Verbindung steht, mit mindestens einer Saugturbine (13), einer stromabwärts der Saugturbine (13) angeordneten Ausströmleitung (19), in der ein Diffusor (15) vorgesehen ist und die in Ausströmöffnungen (18) mündet, die im oberen Bereich der Vorrichtung angeordnet sind und die mit einer in Draufsicht im Wesentlichen rechteckig ausgeführten Ausströmkammer (17) in Verbindung stehen, die oberhalb des Sammelbehälters (2) angeordnet ist und diesen im Wesentlichen überdeckt, **dadurch gekennzeichnet, dass** die Ausströmkammer (17) seitlich gesehen keilförmig ist, und eine in Längsrichtung kontinuierlich abnehmende Querschnittsfläche aufweist, um im Inneren der Ausströmkammer (17) bei im Wesentlichen gleichmäßiger Verteilung der Ausströmöffnungen (18) eine näherungsweise gleichmäßige Strömungsgeschwindigkeit zu erreichen.

2. Vorrichtung nach Anspruch 1, **dadurch gekennzeichnet, dass** der Diffusor (15) vorzugsweise über eine Düse (16) vollflächig in eine Stirnfläche der Ausströmkammer (17) mündet.

3. Vorrichtung nach einem der Ansprüche 1 oder 2, **dadurch gekennzeichnet, dass** in der Ausströmkammer (17) ein parallel zu einer die Ausströmöffnungen (18) enthaltenden Oberfläche ein Schalldämpfer (22) angeordnet ist.

4. Vorrichtung nach Anspruch 3, **dadurch gekennzeichnet, dass** der Schalldämpfer (22) als aus Lamellen (20) bestehende Jalousie ausgebildet ist.

5. Vorrichtung nach einem der Ansprüche 1 bis 4, **dadurch gekennzeichnet, dass** in der Ausströmkammer (17) parallel zu einer die Ausströmöffnungen (18) enthaltenden Oberfläche ein Filter (23) angeordnet ist.

6. Vorrichtung nach Anspruch 5, **dadurch gekennzeichnet, dass** der Filter (23) als Gewebefilter ausgebildet ist.

7. Vorrichtung nach einem der Ansprüche 1 bis 6, **dadurch gekennzeichnet, dass** seitlich des Sammelbehälters (2) Wassertanks (21) vorgesehen sind.

8. Vorrichtung nach einem der Ansprüche 1 bis 7, **dadurch gekennzeichnet, dass** die Ausströmöffnungen (18) im Wesentlichen gleichmäßig über die Oberfläche der Ausströmkammer (17) verteilt angeordnet sind.

9. Vorrichtung nach einem der Ansprüche 1 bis 8, **dadurch gekennzeichnet, dass** dem Diffusor (15) ein Ejektor (24) vorgeschaltet ist.

## Claims

1. Apparatus for the cleaning of road surfaces and the like with at least one suction opening (4) which is connected via a suction line (3) to a collecting container (2), with at least one suction turbine (13) and an outlet line (19) disposed downstream of the suction turbine (13), which outlet line (19) is provided with a diffusor (15) and leads to outlet openings (18), which are positioned in the upper region of the apparatus and are connected to an - as seen from above - essentially rectangular outlet chamber (17) placed above the collecting container (2) and essentially covering it, **characterised in that** the outlet chamber (17) is essentially wedge-shaped in side view and has a continually diminishing cross-section in longitudinal direction in order to achieve an approximately uniform flow velocity in the interior of the outlet chamber (17) if the outlet openings (18) are essentially uniformly distributed.

2. Apparatus according to claim 1, **characterised in that** the diffusor (15) opens into a front face of the outlet chamber (17) over its full width, preferably via a nozzle (16).

3. Apparatus according to claim 1 or 2, **characterised in that** in the outlet chamber (17) a sound absorber (22) is disposed in parallel with the surface containing the outlet openings (18).

4. Apparatus according to claim 3, **characterised in that** the sound absorber (22) is configured as a louvre with blades (20).

5. Apparatus according to any of claims 1 to 4, **characterised in that** a filter (23) is disposed in the outlet chamber (17) parallel to a surface containing the outlet openings (18).

6. Apparatus according to claim 5, **characterised in that** the filter (23) is configured as a fibrous filter.

7. Apparatus according to any of claims 1 to 6, **characterised in that** water tanks (21) are disposed at the sides of the collecting container (2).

8. Apparatus according to any of claims 1 to 7, **characterised in that** the outlet openings (18) are essentially uniformly distributed over the surface of the outlet chamber (17).

9. Apparatus according to any of claims 1 to 8, **characterised in that** an ejector (24) is disposed at the entry of the diffusor (15

## Revendications

1. Dispositif pour nettoyer des surfaces de chaussées ou analogues comprenant :
- au moins un orifice d'aspiration (4) relié par une conduite d'aspiration (3) à un réceptacle collecteur (2),
- au moins une turbine aspirante (13) avec une conduite de sortie (19) en aval de la turbine aspirante (13), cette conduite munie d'un diffuseur (15) débouchant dans des orifices de sortie (18) situés dans la zone supérieure du dispositif et communiquant avec une chambre de sortie (17) ayant en vue en plan, une forme essentiellement rectangulaire, cette chambre étant au-dessus du réceptacle collecteur (2) en couvrant celui-ci pratiquement,
**caractérisé en ce que**
en vue de côté la chambre de sortie (17) a une forme de coin et une section diminuant en continu dans la direction longitudinale pour arriver à l'intérieur de la chambre de sortie (17), avec une répartition pratiquement régulière des orifices de sortie (18), pour une vitesse d'écoulement pratiquement régulière.

2. Dispositif selon la revendication 1,
**caractérisé en ce que**
le diffuseur (15) débouche de préférence par une buse (16) en pleine surface dans la face frontale de la chambre de sortie (17).

3. Dispositif selon la revendication 1 ou 2,
**caractérisé par**
un amortisseur phonique (22) installé dans la chambre de sortie (17), parallèlement à la surface supérieure comportant les orifices de sortie (18).

4. Dispositif selon la revendication 3,
**caractérisé en ce que**
l'amortisseur phonique (22) est constitué par une structure de jalousie formée de lamelles (20).

5. Dispositif selon l'une des revendications 1 à 4,
**caractérisé en ce qu'**
la chambre de sortie (17) comporte un filtre (23), en parallèle à une surface supérieure comportant les orifices de sortie (18).

6. Dispositif selon la revendication 5,
**caractérisé en ce que**
le filtre (23) est un filtre en tissu.

7. Dispositif selon l'une des revendications 1 à 6,
**caractérisé par**
un réservoir d'eau (21) à côté du réceptacle collecteur (2).

8. Dispositif selon l'une des revendications 1 à 7,
**caractérisé en ce que**
les orifices de sortie (18) sont répartis pratiquement régulièrement à la surface de la chambre de sortie (17).

9. Dispositif selon l'une des revendications 1 à 8,
**caractérisé par**
un éjecteur (24) dans le diffuseur (15).
